# FASCICULE DE BREVET EUROPEEN

(11) **EP 1 602 151 B1**
(45) Date de publication et mention de la délivrance du brevet: **02.05.2007**
(21) Numéro de dépôt: 04717134.3
(22) Date de dépôt: 04.03.2004
(51) Int. Cl.: H01R 4/30

(54) **SYSTEME DE RACCORDEMENT ELECTRIQUE ET DE FIXATION D' AU MOINS UN CONDUCTEUR SUR UNE PIECE DE SUPPORT**
ANORDNUNG ZUR MECHANISCHEN UND ELEKTRISCHEN VERBINDUNG ZWISCHEN MINDESTENS EINEM LEITER UND EINEM TRÄGERTEIL
SYSTEM FOR ELECTRICALLY CONNECTING AND FIXING AT LEAST ONE CONDUCTOR TO A SUPPORT PIECE

(30) Priorité: 13.03.2003 FR 0303132
(43) Date de publication de la demande: 07.12.2005
(73) Titulaire: FCI Expansion 2, 78000 Versailles (FR)
(72) Inventeur: CAMACHO, Gabriel, F-57310 Guenange (FR)
(74) Mandataire: Domenego, Bertrand
(86) Numéro de dépôt international: PCT/FR2004/000512
(87) Numéro de publication internationale: WO 2004/084352

(56) Documents cités:
- EP-A- 0 993 083
- FR-A- 2 758 661
- FR-A- 2 818 019
- FR-A- 2 818 023

## Description

La présente invention concerne un système de raccordement électrique et de fixation d'au moins un conducteur électrique en forme de plaque sur une pièce de support.

Plus particulièrement, l'invention se rapporte à de tels systèmes dans lesquels la pièce de support est munie d'un goujon adapté pour s'engager dans un trou correspondant du conducteur et pour coopérer avec un écrou de serrage du conducteur sur la pièce de support.

De tels systèmes de raccordement sont couramment utilisés par exemple dans des systèmes de plaques ou de barres de bus pour assurer le raccordement de conducteurs électriques.

Un exemple d'un tel système est décrit dans le document FR-A-2 784 241.

Le document EP 0993083 décrit un système de raccordement électrique d'une fiche de contact avec un conducteur en forme de plaque. Le système concerne un clip qui comporte une douille cylindrique qui présente à l'une de ses extrémités une lèvre d'appui et à l'autre extrémité des fentes ouvertes s'étendant parallèlement à l'axe de la douille, le bord de la douille sur ladite autre extrémité étant en saillie et en forme de cône tronqué réalisant une surface d'arrêt.

On sait également que de façon générale, ces systèmes de raccordement présentent un certain nombre d'inconvénients, notamment lors de la mise en place et du serrage du conducteur contre la pièce de support, dans des endroits difficiles d'accès.

En effet, ces systèmes de raccordement sont généralement placés dans des fonds d'armoires ou de paniers d'alimentation électrique et sont difficiles d'accès aux opérateurs de montage.

Il peut alors arriver que cet opérateur laisse échapper l'une ou l'autre des pièces entrant dans la constitution de ces systèmes et que celle-ci soit difficile voire impossible à récupérer.

On conçoit alors que ceci est gênant, voire dangereux, notamment pour l'intégrité électrique du reste de l'armoire ou du panier.

Le but de l'invention est donc de résoudre ces problèmes.

A cet effet, l'invention a pour objet un système de raccordement électrique et de fixation d'au moins un conducteur électrique en forme de plaque sur une pièce de support munie d'un goujon adapté pour s'engager dans un trou correspondant du conducteur et pour coopérer avec un écrou de serrage du conducteur sur la pièce de support, caractérisé en ce qu'une entretroise annulaire en matériau conducteur de l'électricité est associée au conducteur sur le côté de ce conducteur dirigé vers la pièce de support, et en ce que l'écrou est placé sur le côté opposé du conducteur, et est associé à l'entretoise par des moyens d'accrochage autorisant la rotation de l'écrou par rapport à l'entretoise et une course déterminée de déplacement axial de l'écrou par rapport à cette entretoise, entre une position de montage éloignée du conducteur et une position de serrage en appui contre celui-ci, pour faciliter la mise en place puis le serrage du conducteur contre la pièce de support.

Selon d'autres caractéristiques :
- le trou du conducteur présente une forme générale oblongue pour faciliter son centrage sur le goujon;
- les moyens d'accrochage de l'écrou sur l'entretoise se présentent sous la forme d'un manchon tubulaire de l'écrou adapté pour s'étendre dans le trou du conducteur et dont l'extrémité libre est munie de moyens de butée adaptés pour coopérer avec des moyens de butée complémentaire de l'entretoise ;
- les moyens de butée de l'extrémité du manchon comprennent au moins une partie en saillie et que les moyens de butée complémentaires de l'entretoise comprennent au moins un rebord correspondant ;
- les moyens d'accrochage de l'écrou sur l'entretoise comprennent des pattes en forme de crochets adaptées pour s'engager dans le trou correspondant du conducteur et pour coopérer avec des moyens de butée complémentaires de cette entretoise ;
- l'entretoise comporte sur son côté dirigé vers le conducteur des moyens en forme de glissière de réception de celui-ci, autorisant une course déterminée de déplacement transversal de l'entretoise et de l'écrou par rapport au conducteur pour faciliter son centrage sur le goujon;
- la pièce de support comporte au niveau du goujon, une pièce de renfort ;
- la pièce de support est formée par un autre conducteur ;
- la pièce de support est formée par un composant électrique ; et
- la pièce de support est formée par une plaque de raccordement électrique.

L'invention sera mieux comprise à la lecture de la description qui va suivre, donnée uniquement à titre d'exemple et faite en se référant aux dessins annexés, sur lesquels :
- la Fig.1 représente une vue en perspective d'un système de raccordement électrique selon l'invention en position de montage ;
- la Fig.2 représente une vue en coupe d'un tel système ;
- la Fig.3 représente une vue en perspective d'un tel système en position de serrage ;
- les Figs.4 et 5 représentent des vues en perspective respectivement d'une entretoise annulaire et d'un écrou, entrant dans la constitution d'un tel système ; et
- la Fig.6 représente une vue en coupe d'un exemple d'application d'un tel système de raccordement.

On a en effet représenté sur les figures 1 à 5, un système de raccordement électrique et de fixation d'au moins un conducteur électrique en forme de plaque, désigné par la référence générale 1, sur une pièce de support désignée par la référence générale 2.

Cette pièce de support 2 comporte un goujon désigné par la référence générale 3, adapté pour s'engager dans un trou correspondant 4 du conducteur 1 et pour coopérer avec un écrou de serrage 5 du conducteur sur la pièce de support 2.

En fait, différentes variantes de réalisation de la pièce de support peuvent être envisagées.

Ainsi, cette pièce de support 2 peut être formée par un autre conducteur, un composant électrique, une plaque ou barre de raccordement électrique, etc..

Dans l'exemple illustré sur ces figures, la pièce de support 2 est formée par un autre conducteur, désigné par la référence générale 2a sur ces figures, muni au niveau du goujon 3, d'une pièce de renfort désignée par la référence générale 2b.

Bien entendu, d'autres modes de réalisation peuvent être envisagés.

On conçoit alors que grâce à une telle structure, le goujon 3 est solidement fixé sur la pièce de support 2.

Le système de raccordement selon l'invention comporte une entretoise annulaire en matériau conducteur de l'électricité, et qui est désignée par la référence générale 6 sur ces figures.

Cette entretoise annulaire en matériau conducteur de l'électricité 6 est associée au conducteur 1, sur le côté de ce conducteur dirigé vers la pièce de support 2.

L'écrou 5 est placé sur le côté opposé du conducteur 1 et est associé à cette entretoise 6 par des moyens d'accrochage autorisant la rotation de cet écrou par rapport à cette entretoise et une course déterminée de déplacement axial de cet écrou par rapport à cette entretoise entre une position de montage éloignée du conducteur, telle qu'illustrée sur les figures 1 et 2 et une position de serrage en appui contre celui-ci telle qu'illustrée sur la figure 3.

Ceci permet de faciliter la mise en place puis le serrage du conducteur contre la pièce de support, comme cela sera décrit plus en détail par la suite. Ces moyens d'accrochage de l'écrou sur l'entretoise peuvent bien entendu présenter différentes formes.

Ainsi par exemple, ces moyens d'accrochage de l'écrou sur l'entretoise peuvent se présenter sous la forme d'un manchon tubulaire 5a de l'écrou dont l'extrémité libre est munie de moyens de butée, par exemple 5b adaptés pour coopérer avec des moyens de butée complémentaires de l'entretoise formés par exemple par un rebord 6a de celle-ci.

Ainsi, les moyens de butée de l'extrémité du manchon peuvent comprendre au moins une partie en saillie adaptée pour venir coopérer avec le rebord correspondant de l'entretoise.

Bien entendu, d'autres modes de réalisation peuvent être envisagés et ces moyens d'accrochage de l'écrou sur l'entretoise peuvent par exemple comporter des pattes en forme de crochets adaptées pour s'engager dans le trou correspondant du conducteur et pour coopérer avec des moyens de butée complémentaires de cette entretoise, formés par exemple par le rebord.

L'entretoise comporte également sur son côté dirigé vers le conducteur, des moyens en forme de glissière de réception de celui-ci, tels que désignés par exemple par la référence générale 6b.

Le trou 4 du conducteur présente une forme générale oblongue pour faciliter son centrage sur le goujon.

En effet, les moyens en forme de glissière 6b de l'entretroise et cette forme générale oblongue du trou 4 du conducteur, autorisent une course déterminée de déplacement transversal de l'entretoise 6 et donc de l'écrou 5 accroché sur celle-ci, par rapport au conducteur 1, pour faciliter son centrage sur le goujon 3 de la pièce de support.

Ce sous-ensemble pouvant se déplacer légèrement par rapport au conducteur, ceci permet un rattrapage d'un éventuel défaut d'alignement entre le goujon de la pièce de support et le reste du système.

De plus, la course déterminée de déplacement axial de l'écrou 5 par rapport à l'entretoise 6, entre la position de montage éloignée du conducteur 1 et la position de serrage en appui contre celui-ci, permet de monter plus simplement un conducteur à plusieurs systèmes de raccordement de ce type, sur une pièce de support comme cela est illustré sur la figure 6.

En effet, si le conducteur 1 comporte plusieurs systèmes de raccordement tels que décrits précédemment, permettant de l'accrocher sur plusieurs goujons 3 d'une pièce de support 2, cette course déterminée de déplacement axial de l'écrou par rapport à l'entretoise, permet dans un premier temps, de mettre en place le conducteur 1 contre la pièce de support, sans être gêné par la présence des écrous 5, dans la mesure où ceux-ci se placent dans leur position de montage éloignée du conducteur, en étant repoussés par les goujons, puis dans un second temps, de serrer ceux-ci l'un à la suite de l'autre.

Sur cette figure 6, le système de droite est représenté en position de montage, l'écrou 5 étant repoussé en position de montage par le goujon 3, tandis que le système de gauche est représenté en position de serrage du conducteur et de l'entretoise contre la pièce de support 2.

Un opérateur peut alors serrer les écrous indépendamment les uns des autres, sans risque de déplacement ou de déformation du conducteur.

Bien entendu, d'autres modes de réalisation encore peuvent être envisagés.

## Revendications

1. Système de raccordement électrique et de fixation d'au moins un conducteur électrique (1) en forme de plaque sur une pièce de support (2) munie d'un goujon (3) adapté pour s'engager dans un trou correspondant (4) du conducteur (1) et pour coopérer avec un écrou de serrage (5) du conducteur (1) sur la pièce de support (2), **caractérisé en ce qu'**une entretroise annulaire (6) en matériau conducteur de l'électricité est associée au conducteur (1) sur le côté de ce conducteur dirigé vers la pièce de support (2), et **en ce que** l'écrou (5) est placé sur le côté opposé du conducteur (1), et est associé à l'entretoise (6) par des moyens d'accrochage (5a) autorisant la rotation de l'écrou par rapport à l'entretoise et une course déterminée de déplacement axial de l'écrou (5) par rapport à cette entretoise (6), entre une position de montage éloignée du conducteur (Figs.1,2) et une position de serrage en appui contre celui-ci (Fig.3), pour faciliter la mise en place puis le serrage du conducteur contre la pièce de support.

2. Système selon la revendication 1, **caractérisé en ce que** le trou du conducteur (4) présente une forme générale oblongue pour faciliter son centrage sur le goujon.

3. Système selon les revendications 1 ou 2, **caractérisé en ce que** les moyens d'accrochage de l'écrou (5) sur l'entretoise (6) se présentent sous la forme d'un manchon tubulaire (5a) de l'écrou adapté pour s'étendre dans le trou du conducteur (4) et dont l'extrémité libre est munie de moyens de butée (5b) adaptés pour coopérer avec des moyens de butée complémentaire (6a) de l'entretoise (6).

4. Système selon la revendication 3, **caractérisé en ce que** les moyens de butée de l'extrémité du manchon (5a) comprennent au moins une partie en saillie (5b) et **en ce que** les moyens de butée complémentaires de l'entretoise comprennent au moins un rebord correspondant (6a).

5. Système selon les revendications 1 ou 2, **caractérisé en ce que** les moyens d'accrochage de l'écrou (5) sur l'entretoise (6) comprennent des pattes en forme de crochets adaptées pour s'engager dans le trou correspondant (4) du conducteur et pour coopérer avec des moyens de butée complémentaires (6a) de cette entretoise (6).

6. Système selon l'une quelconque des revendications précédentes, **caractérisé en ce que** l'entretoise (6) comporte sur son côté dirigé vers le conducteur (1) des moyens en forme de glissière (6b) de réception de celui-ci, autorisant une course déterminée de déplacement transversal de l'entretoise et de l'écrou par rapport au conducteur pour faciliter son centrage sur le goujon.

7. Système selon l'une quelconque des revendications précédentes, **caractérisé en ce que** la pièce de support (2) comporte au niveau du goujon (3), une pièce de renfort (2b).

8. Système selon l'une quelconque des revendications précédentes, **caractérisé en ce que** la pièce de support (2) est formée par un autre conducteur.

9. Système selon l'une quelconque des revendications 1 à 7, **caractérisé en ce que** la pièce de support (2) est formée par un composant électrique.

10. Système selon l'une quelconque des revendications 1 à 7, **caractérisé en ce que** la pièce de support (2) est formée par une plaque de raccordement électrique.

## Claims

1. System for electrically connecting and fixing at least one electrical conductor (1) in the form of a plate to a support piece (2) provided with a pin (3) adapted to engage in a corresponding hole (4) in the conductor (1) and to cooperate with a clamping nut (5) for securing the conductor (1) to the support piece (2), **characterised in that** an annular spacer (6) made of an electrically conductive material is associated with the conductor (1) on the side of this conductor facing the support piece (2), and **in that** the nut (5) is placed on the opposite side of the conductor (1), and is associated with the spacer (6) by attachment means (5a) which permit rotation of the nut relative to the spacer and allow a specified path of axial displacement of the nut (5) relative to this spacer (6), between an assembly position remote from the conductor (Figs 1, 2) and a clamping position which bears on the latter (Fig. 3), in order to assist the positioning and then the tightening of the conductor against the support piece.

2. System according to claim 1, **characterised in that** the hole in the conductor (4) is of a generally oblong shape to assist with its centring on the pin.

3. System according to claims 1 or 2, **characterised in that** the means for attaching the nut (5) to the spacer (6) take the form of a tubular sleeve (5a) of the nut adapted to extend into the hole in the conductor (4), the free end of which is provided with abutment means (5b) adapted to cooperate with complementary abutment means (6a) of the spacer (6).

4. System according to claim 3, **characterised in that** the abutment means of the end of the sleeve (5a) comprise at least one projecting part (5b) and **in that** the complementary abutment means of the spacer comprise at least one corresponding edge (6a).

5. System according to claim 1 or 2, **characterised in that** the means for attaching the nut (5) to the spacer (6) comprise lugs in the form of hooks adapted to engage in the corresponding hole (4) in the conductor and to cooperate with complementary abutment means (6a) of this spacer (6).

6. System according to any one of the preceding claims, **characterised in that** the spacer (6) comprises on its side facing the conductor (1) means in the form of a slide (6b) for receiving said conductor, which permit a specified path of transverse movement of the spacer and of the nut relative to the conductor to assist with its centring on the pin.

7. System according to any one of the preceding claims, **characterised in that** the support piece (2) comprises a reinforcing piece (2b) at the level of the pin (3).

8. System according to any one of the preceding claims, **characterised in that** the support piece (2) is formed by another conductor.

9. System according to any one of claims 1 to 7, **characterised in that** the support piece (2) is formed by an electrical component.

10. System according to any one of claims 1 to 7, **characterised in that** the support piece (2) is formed by an electrical connecting plate.

## Patentansprüche

1. System für den elektrischen Anschluss und die Befestigung mindestens eines plattenförmigen elektrischen Leiters (1) an einem Trägerstück (2), das mit einem Stift (3) versehen ist, der dafür ausgestaltet ist, in ein entsprechendes Loch (4) des Leiters (1) einzugreifen und mit einer Mutter (5) zum Andrücken des Leiters (1) an das Trägerstück (2) zusammenzuarbeiten, **dadurch gekennzeichnet, dass** eine ringförmige Abstandshülse (6) aus elektrisch leitendem Werkstoff mit dem Leiter (1) auf der Seite dieses Leiters zusammengesetzt ist, die dem Trägerstück (2) zugewandt ist, und **dadurch**, dass die Mutter (5) auf der anderen Seite des Leiters (1) angeordnet ist und mit einer Abstandshülse (6) durch Haltemittel (5a) zusammengesetzt ist, die die Drehung der Mutter relativ zur Abstandshülse erlauben, und mit einem bestimmten Weg der axialen Verschiebung der Mutter (5) relativ zu dieser Abstandshülse (6) zwischen einer vom Leiter entfernten Montagestellung (Fig. 1, 2) und einer Andrückstellung an diesem anliegend (Fig. 3), um das Ansetzen und dann Andrücken des Leiters an das Trägerstück zu erleichtern.

2. System nach Patentanspruch 1, **dadurch gekennzeichnet, dass** das Loch des Leiters (4) eine allgemein längliche Form hat, um sein Zentrieren auf dem Stift zu erleichtern.

3. System nach den Patentansprüchen 1 oder 2, **dadurch gekennzeichnet, dass** die Mittel zum Halten der Mutter (5) auf der Abstandshülse (6) die Form einer röhrenförmigen Hülse (5a) der Mutter haben, die dafür ausgelegt ist, in das Loch des Leiters (4) zu ragen und deren freies Ende mit Anschlagmitteln (5b) versehen ist, die dafür ausgestaltet sind, mit komplementären Anschlagmitteln (6a) der Abstandshülse (6) zusammenzuarbeiten.

4. System nach Patentanspruch 3, **dadurch gekennzeichnet, dass** die Anschlagsmittel des Endes der Hülse (5a) mindestens einen auskragenden Teil (5b) umfassen und **dadurch**, dass die komplementären Anschlagmittel der Abstandshülse mindestens einen entsprechenden Rand (6a) umfassen.

5. System nach den Patentansprüchen 1 oder 2, **dadurch gekennzeichnet, dass** die Mittel zum Halten der Mutter (5) auf der Abstandshülse (6) hakenförmige Klauen umfassen, die dafür ausgestaltet sind, in das entsprechende Loch (4) des Leiters einzugreifen, und dafür, mit komplementären Anschlagmitteln (6a) dieser Abstandshülse (6) zusammenzuarbeiten.

6. System nach irgendeinem der vorangehenden Patentansprüche, **dadurch gekennzeichnet, dass** die Abstandshülse (6) auf ihrer dem Leiter (1) zugewandten Seite Mittel in Form einer Gleitschiene (6b) zu dessen Aufnahme aufweist, die einen bestimmten Weg der Querverschiebung der Abstandshülse und der Mutter relativ zum Leiter erlaubt, um sein Zentrieren auf dem Stift zu erleichtern.

7. System nach irgendeinem der vorangehenden Patentansprüche, **dadurch gekennzeichnet, dass** das Trägerstück (2) in Höhe des Stiftes (3) ein Verstärkungsteil (2b) aufweist.

8. System nach irgendeinem der vorangehenden Patentansprüche, **dadurch gekennzeichnet, dass** das Trägerstück (2) aus einem anderen Leiter besteht.

9. System nach irgendeinem der Patentansprüche 1 bis 7, **dadurch gekennzeichnet, dass** das Trägerstück (2) aus einem elektrischen Bauteil besteht.

10. System nach irgendeinem der Patentansprüche 1 bis 7, **dadurch gekennzeichnet, dass** das Trägerstück (2) aus einer elektrischen Anschlussplatte besteht.
